# EUROPÄISCHE PATENTSCHRIFT

(11) **EP 2 132 093 B1**
(45) Veröffentlichungstag und Bekanntmachung des Hinweises auf die Patenterteilung: **05.01.2011**
(21) Anmeldenummer: 08734774.6
(22) Anmeldetag: 26.03.2008
(51) Int. Cl.: B65B 1/02, B65B 1/28, B65B 43/58, B65B 43/46

(54) **Maschine zum Füllen und Verschliessen von Säcken, mit einem Multifunktionsdichtelement**
Machine for filling and closing bags, comprising a multifunctional sealing element
Machine pour remplisser et fermer des sacs, comportant un élément joint polyvalent

(30) Priorität: 27.03.2007 DE 102007015298
(43) Veröffentlichungstag der Anmeldung: 16.12.2009
(73) Patentinhaber: Windmöller & Hölscher KG, 49525 Lengerich (DE)
(72) Erfinder: KÖLKER, Martin, 49477 Ibbenbüren (DE); HUIL, Oliver, 48477 Hörstel (DE); SCHULTEN, Ludger, 48496 Hopsten (DE); KNOKE, Thomas, 33619 Bielefeld (DE)
(74) Vertreter: Schneider, Bernd
(86) Internationale Anmeldenummer: PCT/EP2008/002376
(87) Internationale Veröffentlichungsnummer: WO 2008/116638

(56) Entgegenhaltungen:
- EP-A- 0 082 955
- EP-A- 1 018 469
- WO-A-2006/053627
- US-A- 2 727 669
- US-A- 5 535 792

## Beschreibung

Die Erfindung betrifft eine Maschine zum Füllen und Schließen von Säcken sowie ein Verfahren zum Befüllen von Kunststoffsäcken mit Befüllgut sowie zum Verschließen der befüllten Säcke.

Eine derartige Vorrichtung ist beispielsweise aus der DE 93 01 355 U bekannt. Hier ist bereits eine Vorrichtung zur Herstellung, Befüllung und zum Verschließen einseitig offener, vorzugsweise mit Seitenfalten versehener Säcke aus thermoplastischem Kunststoff beschrieben, bei der eine erste Schweiß- und Trennstation zur Bildung des Sackes mit Bodennaht, eine Füllstation und eine zweite Schweißstation zum Verschließen des Sackes vorhanden sind. Im Allgemeinen werden diese Abfüllmaschinen in die FFS(**F**orm **F**ill and **S**eal)-Kategorie eingeordnet.

Bei der Abfüllung staubiger Schüttgüter auf Maschinen der genannten Kategorie über Schwerkraft bzw. durch den freien Fall muss die vom Produkt verdrängte, staubige Luft aus dem Sack entweichen können. Bei dem Entweichen der Luft kommt es oft zu Kontaminationen in den oberen Randbereichen des Sackes. Bedingt durch die Kontamination mit Produktstaub kann der Sack mittels der bei dieser Art Verpackung im Allgemeinen üblichen Verschweißung nicht sicher verschlossen werden. Darüber hinaus belastet der Staub die Umwelt und muss gesondert abgesaugt werden.

Ferner führt die Abfüllung staubiger Güter nach dem beschriebenen bekannten Abfüllverfahren in der Regel zu einem deutlich überhöhten Produktvolumen bzw. zu einer deutlichen Reduzierung des Schüttgewichtes, da sich das Produkt durch den freien Fall stark mit Luft anreichert. Dieses wiederum führt dazu, dass zur Abfüllung des Produkts zunächst deutlich mehr Verpackungsmaterial gebraucht wird. Darüber hinaus muss die Luft auch wieder aus dem Sack entweichen können, da er sich sonst nicht stapeln bzw. lagern lässt.

Da das Entweichen der Luft in der Regel sehr lange dauert, kann die Endüftung nicht bereits vor dem Verschließen des Sackes stattfinden. Der Sack muss daher eine Perforation aufweisen. Dieses belastet zusätzlich die Umwelt, da durch die Perforation der Verpackung die feinkömigen, staubigen Produkte zum Teil nach außen gelangen können.

Mit der Zeit nimmt das Volumen des Schüttgutes wieder ab. Die Sackverpackung ist nun, gemessen am verpackten Schüttgutvolumen, deutlich zu groß. Solcherart befüllte Säcke lassen sich nur schlecht auf Paletten stapeln, da sie zu instabil sind.

Die US 5,535,792 zeigt eine Maschine zum Füllen von Säcken. Um die Sackränder des offenen Sackes stramm an den Abfüllstutzen zu bringen, offenbart die US 5,535,792 Greifer, die die Ecken des offenes Sackes ergreifen und in entgegen gesetzter Richtung bewegbar sind. Die US 5,535,792 offenbart keinen Anschlussstutzen und keine Dichtmittel.

Die EP 0082955 A3 zeigt eine Vorrichtung zum Befüllen von Säcken mit einer die Seitenkante der Säcke haltenden Klemmeinrichtung. Um ein staubfreies Befüllen des Sackes zu ermöglichen, sind spreizbare Fülltrichterhälften vorgesehen, die die Sackwände im Bereich der Greifeinrichtungen dichtend an dieselben drücken.

Die US 2,727,669 zeigt eine Wiege- und Fülleinrichtung für Säcke. Die US 2,727,669 offenbart einen Dichtring mit welchem der Sack an den Füllstutzen des Fülltrichters fixiert wird.

Die EP 1 018 469 A2 zeigt eine Füllvorrichtung zum Befüllen von Säcken. Die Öffnung des Füllstutzens besteht aus einem elastischen Material und wird mithilfe einer Presseinrichtung - vor der Einführung des Stutzens in den zu befüllenden Sack - zusammengepresst. Anschließend dehnt sich der Füllstutzen in der Füllöffnung des Sackes aus und dichtet so die Füllöffnung ab.

Die EP 1 459 981 A1 schlägt daher vor, den Einfüllstutzen eines Dosierorgans einer FFS-Maschine in die Öffnung eines Sackes einzuführen. Bei der den Oberbegriffen der Ansprüche 1 und 10 entsprechenden WO 2006/053627 A1 wird die Relativbewegung wischen Sack und Einfüllstutzen dagegen durch eine Bewegung des Sackes bewerkstelligt.

In beiden vorgenannten Druckschriften werden Dosierorgane vorgestellt, die Schnecken enthalten. Diese Schnecken fordern das Befüllgut in die Säcke. Die bevorzugte Förderrichtung in diesen Schnecken entspricht der Wirkrichtung der Schwerkraft. Durch die Schnecken unterbleibt ein freier Fall des Befüllguts in den Sack. Daher werden Schnecken oft zur Absackung von staubigen Befüllgütern verwendet. Ihre Verwendung ist jedoch - auch in Bezug auf die vorliegende Erfindung - keineswegs zwingend.

Insbesondere - aber nicht ausschließlich - beim Befüllen und anschließendem Verschließen von Säcken mit staubigen Befüllgütern zeigen sich immer wieder

Probleme mit dem Austritt von Befüllmaterial beim Befüllen der Säcke. Der Austritt von Befüllmaterial verdreckt und schädigt die Maschine.

Daher besteht die Aufgabe der vorliegenden Erfindung darin, eine Maschine vorzuschlagen, bei der der Austritt von Befüllmaterial bei geringerer Staubentwicklung vonstatten geht.

Die Aufgabe wird durch den Anspruch 1 gelöst.

In der Regel werden die Spannmittel Greifer oder Sauger umfassen, die Teile des Sackmaterials greifen oder ansaugen und nach außen das heißt von der Hauptsymmetrieachse des Sackes wegziehen. Auf diese Weise wird das Sackmaterial gespannt und schmiegt sich in besserer Weise an den Anschlussstutzen und/oder das Dosierrohr an. Die Spannmittel umfassen daher neben irgendwelchen Greifmitteln Aktuatoren, also Vorrichtungen die Kraft aufbringen, die die Greifmittel und das Sackmaterial in der beschriebenen Weise ziehen. Oft werden hierzu Linearantriebe oder Arbeitskolben Verwendung finden.

Auf diese Weise wird das Sackmaterial gespannt, schmiegt sich an den Anschlussstutzen an, so dass weniger Füllgutstaub aus dem Sack entweicht. Dieser Effekt kann noch gesteigert werden, indem Dichtmittel gegen den Sack und den von dem Sack während des Abfüllprozesses umgebenen Abfüllstutzen gepresst werden. Dies braucht nicht in Bezug auf den gesamten Umfang des Sackes beziehungsweise des Abfüllstutzens zu geschehen. Vielmehr kann es vorteilhaft sein, wenn Teilbereiche des Umfanges frei bleiben, so dass Sackmaterial, das nicht zwischen dem Abfüllstutzen und dem oder den Dichtelementen verklemmt ist, weiterhin ohne zu große Zugkräfte von der Spannvorrichtung auf Zug gehalten wird.

Insbesondere in dem Bereich zwischen den Spannelementen und einem Dichtelement macht sich ein solcher Bereich positiv bemerkbar.

Es kann von Vorteil sein, wenn die in Opposition stehenden Oberflächen in ihrer Form so aufeinander abgestimmt sind, dass sie ineinander greifen, wenn die Dichtelemente angestellt werden. Dies ist einfach, wenn die Elemente, an den Flächen, an denen sie das Sackmaterial berühren, gerade ausgeprägt sind.

Der Anschlussstutzen sollte zumindest zwei Durchlässe für Elemente, die durch ihn hindurch greifen, aufweisen. Dann können neben einem Dosierorgan beispielsweise ein oder mehrere Entlüftungsrohre durch das Dosierorgan in den Sack eingreifen. Die Entlüftung des Sackes während des Befüllprozesses ist von großem Vorteil, da Luft, die zunächst nicht entweichen kann, Überdruck bedeutet. Ein solcher Überdruck kann sich während des Befüllens nach außen entladen und wieder Füllgutstaub mit sich führen. Dem oder den Entlüftungsrohren können dann wieder Filter nachgeschaltet sein, die ein Austreten von Füllgutstaub verhindern. Alternativ oder ergänzend können die Entlüftungsrohre aus Sintermaterial gefertigt sein.

Es ist vorteilhaft, wenn der Anschlussstutzen zumindest eine Ecke aufweist. Ergänzend ist es zu begrüßen, wenn zumindest eine dieser Ecken in die Wirkrichtung (=Zugrichtung) eines Spannelements zeigt. Das Spannelement zieht dann das Sackmaterial in eine Form, die die Ecke umspannt. Wenn dann - was in der Regel vorteilhaft ist - die Anstellung der Dichtelemente gegen die bereits gespannte oder vorgespannte Folie erfolgt, schmiegt sich die Folie sehr gut an das Dichtelement an.

Die Wirkrichtung des Spannelements ist die Richtung, in der das Sackmaterial bei der Spannbewegung de facto gezogen wird. Diese Richtung kann auch durch andere zusätzliche Maschinenelemente wie die Dichteelemente beeinflusst - das heißt umgelenkt - werden.

Als besonders vorteilhaft hat sich erwiesen, wenn zwei Spannelemente, von denen zumindest eines eine Relativbewegung zum Abfüllstutzen ausführt, jeweils einer Ecke des Abfüllstutzens - der noch weitere Ecken haben kann - zugeordnet sind.

Für einen sauberen Verfahrensablauf, bei dem der Abfüllstutzen sauber in die Sacköffnung hineingeführt wird, ist es vorteilhaft, den Sack zu öffnen, bevor eine wie auch immer geartete Relativbewegung zwischen Sack und Anschlussstutzen diese beiden Gegenstände in ihre Arbeitsposition zueinander bringt.

Anschließend wird das Dosierorgan in der Regel eine weitere Relativbewegung gegenüber dem Anschlussstutzen ausführen, um in das Innere des Sackes vorzustoßen und hier den Sack mit Befüllgut zu Befüllen. Wenn eine geeignete Vorpositionierung zwischen Sack und Dosierorgan besteht, können die beiden vorgenannten Relativbewegungen auch zusammenfallen. Allgemein ist jedoch jede mögliche Reihenfolge dieser Relativbewegungen zwischen Sack, Dosierorgan und Anschlussstutzen im Rahmen der vorliegenden Erfindung vorteilhaft bzw. durch diese umfasst.

Es ist vorteilhaft, wenn der Sack mit ersten Greifmitteln in die Arbeitsposition, in der der Anschlussstutzen in den Sack hinein fährt, gebracht und mit zweiten Greifmitteln wieder aus dieser Arbeitsposition hinausgefördert wird. Oft werden beide Typen von Greifmittel so beschaffen sein, dass sie den Sack an seinen oberen Rändern greifen können, wobei sie den Zentralbereich der Sacköffnung nicht blockieren, da dieser Zentralbereich der Sackbefüllung vorbehalten ist. In der Regel sind die Greifmittel Greiferzangenpaare.

Das Vorsehen von Öffnungsmitteln für die Sacköffnung ist von Vorteil. Oft sind auch diese direkt der Befüllstation zugeordnet. Sie umfassen oft Sauger oder weitere Greifer. Sie sollten den Sack öffnen, bevor der Stutzen durch eine Relativbewegung in den Sack eingeführt wird.
Vorteilhafterweise erfolgt dann das Spannen des Sackes. Es ist ebenfalls von Vorteil, wenn das Sackmaterial mit Dichtmitteln gegen den Anschlussstutzen gepresst wird. Am besten geschieht das nach dem Spannen des Sackmaterials.

Weitere Ausführungsbeispiele der Erfindung gehen aus der gegenständlichen Beschreibung und den Ansprüchen hervor.
Die einzelnen Figuren zeigen:
- Fig. 1: Eine Seitenansicht einer FFS-Maschine
- Fig. 2: Eine Detailansicht von Figur 1
- Fig. 3: Ansicht gemäß III - III in Figur 2
- Fig. 4: Ansicht wie in Figur 3, jedoch mit dargestellten Saugern
- Fig. 5: Ansicht wie in Figur 3, jedoch mit geöffnetem Sack
- Fig. 6: Ansicht wie in Figur 3, jedoch mit Anschlussstutzen
- Fig. 7: Ansicht wie in Figur 6, jedoch mit nach außen gezogenen Sackwandungen
- Fig. 8: Ansicht wie in Figur 7, jedoch mit angestellten Klemmelementen
- Fig. 9: Ansicht IX - IX gemäß Figur 7

Eine Schlauchfolienbahn 15 (siehe Figur 1), vorzugsweise mit eingelegten Seitenfalten, wird zunächst von einem Vorzugrollensystem 9 in ein horizontal bewegliches Transportmittel, beispielsweise ein Greiferpaar 18 gefördert. Die Folienbahn 15 wird, nachdem der Vorzug den Abschnitt entsprechend der gewünschten Sacklänge vorgezogen hat, vom Messer 17 durchgeschnitten. Gleichzeitig erfolgt die Bodenschweißung 13. Der am unteren Ende durch den Sackboden 39 verschlossene Leersack 11 wird einem horizontal verschieblichen Transportmittel, beispielsweise einem Greifer 18, übergeben und zur Füllstation 60 transportiert.

In der Füllstation 60 übernimmt ein weiteres Transportmittel 4, welches aus 3,4,5 besteht, den Sackabschnitt. Der Leersack wird nun mit einem Saugersystem 16 geöffnet. Dazu wird der bzw. werden die Greifer 4 in Z-Richtung bzw. in -Z-Richtung (sackeinwärts) bewegt. Der Anschlussstutzen des Transportsystems 3 wird in den Sack bewegt und schützt die Sackinnenflächen vor der Verschmutzung durch eventuelle Produktanhaftungen am Dosierrohr 2,21.

Der geöffnete Sack wird vom Transportsystem 3, 4, 5 über das Dosierrohr 2,21 gezogen, bis sich das untere Ende des Sackes ungefähr in Höhe der Füllgutaustrittsöffnung 31 befindet. Die Sackbodenunterstützungseinrichtung 32,33,34 wird bei dem gezeigten Ausführungsbeispiel unter den Sackboden gefahren. Eine Sackbodenunterstützungseinrichtung 32,33,34 ist jedoch nicht unbedingt erforderlich. Vielmehr wird die Relativbewegung des Sackes gegenüber dem Befüllorgan 2,21 hauptsächlich dadurch hervorgerufen, dass der Rahmen 5 entlang der Führung 6 fährt. Dies wird durch den Doppelpfeil 35 dargestellt. Bei diesem Ausführungsbeispiel der Erfindung wird also der Sack gegenüber dem Befüllorgan 2,21 bewegt. Denkbar ist es natürlich auch, die Relativbewegung zwischen Sack 8 und Dosierorgan 2 durch eine Bewegung des Dosierorgans 2 oder gar durch eine Bewegung von Sack 8 und Dosierorgan 2 herbeizuführen. In der Regel ist es hierbei ausreichend, wenn der Sack durch greiferartige Transportmittel 4 an seinem oberen Ende gehalten wird. Die erwähnte Sackbodenunterstützungseinrichtung 32,33,34 bietet optionalen, zusätzlichen Schutz vor einem Riss des gerade geschweißten Sackbodens.

Das Verschlussrohr 21 wird angehoben und gibt die Produktaustrittsöffnung 31 frei. Das Produkt/Schüttgut 24 wird in den Sack gefüllt. Währenddessen senkt das Transportsystem 3,4,5 den Sack in der Weise ab, dass sich die Produktaustrittsöffnung 31 jederzeit unterhalb des Füllspiegels befindet. Noch vor dem Ende der Dosierung des Produktes/Schüttguts 24 kann sich die Produktaustrittsöffnung 31 jedoch zumindest einmal oberhalb des Füllspiegels 38 befinden. Nach Ende der Befüllung wird das Verschlussrohr 21 abgesenkt und verschließt die Produktaustrittsöffnung 31, indem sie Kontakt mit dem Verschluss 20 aufnimmt. Der Anschlussstutzen wird aus dem Sack gezogen. Der bzw. die Greifer 4 des Transportsystems 3,4,5 wird bzw. werden nun entgegen der Z-Richtung (sackauswärts) bewegt und zieht/en den Öffnungsbereich am oberen Rand 25 des zuvor geöffneten Sacks stramm. Ein weiteres Transportmittel 10 übernimmt den befüllten Sack 8. Mittels der Verschließeinrichtung 14 wird nun der obere Rand des Sacks 25 verschlossen. Zusammen mit dem Dosiervorgang kann bei Bedarf durch den im Verschlussrohr 21 integrierten Filter abgesaugt werden. Das erforderliche Vakuum wird über den Stutzen 23 eingeleitet. Die Integration des Filters in das Verschlussrohr erlaubt eine sehr kompakte Bauform, die es ermöglicht, auch relativ kleine Säcke abzufüllen. Das Absaugen der Luft führt gewissermaßen zu einer Verdichtung des Schüttguts. Hierdurch kann eine der Produktmenge angemessene Sackgröße gewählt werden.

Dieser Effekt der Produktverdichtung kann durch den zusätzlichen Einsatz von Vibrationserzeugern oder Klopfern 29 noch verstärkt werden. Hier ist es vorteilhaft, das Dosierrohr 2,21 mittels eines Vibrationserzeugers 29 in Schwingung zu versetzen, da es sich während der Befüllung zumindest mit Teilen seiner Mantelfläche innerhalb des Produktes befindet. Die Schwingungen werden vom Dosierrohr 2,21 an das Befüllgut 24 übertragen, in dem dann eine Verdichtung stattfindet. Ein weiterer Vorteil des "vibrierenden Dosierrohrs" 2,21 ist, dass die Bildung von Produktanhaftungen am Dosierrohr 2,21 dadurch weitgehend vermieden wird. Der Rüttler 29 könnte auch an der "Sackbodenunterstützungsvorrichtung" 34 angeordnet sein.

Eine besonders vorteilhafte Ausführung des Verfahrschlittens ist es, den Rahmen 5 mitsamt Stutzen 3 sowie die Transportmittel 4 auf Sensoren zu lagern. Die Sensoren senden ihr Signal an eine Wägeelektronik, welche letztendlich den Dosiervorgang steuert. Auch die Aufsaugung 16 kann auf den Sensoren gelagert sein, sollte aber vorteilhafterweise an anderer Stelle gelagert sein, da die Aufsaugung 16 in der Regel während der Befüllung des Sacks 11 mit diesem nicht mehr in Kontakt steht.

Zu erwähnen ist noch die Führung bzw. Stütze 6, die den Rahmen 5 und damit die Transportmittel 4 trägt. In dem Dosierorgan beziehungsweise Rohr 2 befindet sich eine Schnecke 7, mit der Befüllmaterial 24 aus dem Trichter 1 ohne große Staubbildung in den Sack 8 gefördert werden kann. Die verschiedenen Sensoren 26 (v. a. Wägesensoren beziehungsweise Wägezellen) deuten vorteilhafte Orte zum Anbringen solcher Sensoren an. Das Transportband 27 transportiert die befüllten Säcke (8). In der Umgebung desselben sind die Kontrollwaage 30 und der Vibrationserzeuger 29 angebracht.

Die Figuren 3 bis 8 zeigen eine Aufsicht auf die für die Sacköffnung und Sackbefüllung wesentlichen Elemente der Füllstation in einer Vorrichtung zum Formen, Füllen und Schließen von Säcken. Diese Aufsicht ist in Figur 2 durch die Ansicht III - III dargestellt.

Die Figur 3 zeigt einen noch ungeöffneten Leersack 11, der zwei Außenwandungen 102, 103 umfasst. In dem gezeigten Fall ist ein Sack mit Seitenfalten 104, 105 zu sehen. Der Leersack 11 ist im Bereich seiner Seitenfalten 104, 105 von Greifern 106 und 107 von der hier nicht dargestellten Zuführvorrichtung 18 (siehe Figur 1) übernommen worden. Die Greifer 106, 107, die in den Haltern 108, 109 auf nicht näher dargestellte Weise drehbar gelagert sein, halten den Sack während des gesamten Befüllvorganges. Die Halter 108, 109 stützen sich auf dem hier ebenfalls nicht näher gezeigten Rahmen 5 ab und sind auf eine weiter unten beschriebene Weise relativ zu diesem Rahmen 5 verschiebbar.

Die Figur 4 zeigt dieselben Elemente wie die Figur 3, jedoch wurden Öffnungsmittel, die im vorliegenden Ausführungsbeispiel als Sauger 110, 111 ausgebildet sind, von außen an die Sackwandungen 102, 103 angestellt und saugen diese an.

Die Figur 5 stellt den Öffnungsvorgang des Leersacks 11 dar. Dazu wird der Sauger 110 in Richtung Y und der Sauger 111 in Richtung -Y bewegt. Gleichzeitig werden die Halter 108 und 109 in Richtung Z beziehungsweise -Z bewegt, um die Verringerung der seitlichen Ausdehnung des Sacks 11 auszugleichen. Auf diese Weise entsteht eine Einfüllöffnung am oberen Ende des Sacks 11. Dieser Sachverhalt ist auch bereits in Verbindung mit der Figur 2 beschrieben worden.

Die Figur 6 zeigt eine ähnliche Situation wie die Figur 5. Es wurde lediglich ein Dichtungselement 112 in das Innere des Sacks 11 eingeführt. Das Dichtungselement 112 ist bereits oben in Verbindung mit den Figuren 1 und 2 und in der einleitenden Beschreibung als Anschlussstutzen bezeichnet worden. Im Rahmen dieser Anmeldung bezeichnen die Worte "Dichtungselement" und "Anschlussstutzen" somit dasselbe Element. Die Kontur des Dichtungselements 112 in der Aufsicht ähnelt in diesem Ausführungsbeispiel dem Querschnitt einer Konvexlinse. Das Dichtungselement 112 braucht nur in etwa soweit in das Innere des Sacks 11 eingebracht zu werden, dass die Oberfläche des Dichtungselements auf einer Ebene oder etwas unterhalb der oberen Kanten der Wandungen 102 und 103 liegt (siehe Figur 9). Nach dem Einbringen des Dichtungselements 112 kann der Unterdruck, mit dem die Außenwandungen 102 und 103 über die Sauger 110 und 111 beaufschlagt werden, weggenommen und die Sauger 110, 111 entfernt werden. Das Dichtungselement 112 verfügt über zumindest zwei Durchgangsöffnungen. Im vorliegenden Ausführungsbeispiel sind drei derartige Öffnungen zu sehen. Die größte Öffnung stellt die Einfüllöffnung 113 dar, die vorzugsweise zentral angeordnet ist. Durch diese Einfüllöffnung kann das Produkt in das Innere des Sacks 11 eingefüllt werden. In einer ersten Ausführungsform wird jedoch der Sack relativ zu einem in der Vorrichtung fest stehenden Füllrohr bewegt. In einer zweiten Ausführungsform kann der Sack unbeweglich gehalten werden, während das Füllrohr durch die Einfüllöffnung in das Innere des Sacks 11 hineinbewegt wird. Auch eine Kombination beider Ausführungsbeispiele ist, wie beschrieben, denkbar. In allen Ausführungsformen umgibt das Dichtungselement 112 das Füllrohr und verschließt den Raum zwischen Füllrohr und den Wandungen 102 und 103. Die Sackwandungen 102 und 103 liegen demnach nicht unmittelbar am Füllstutzen an. Der Sack 11 wird dabei soweit angehoben, dass der Abstand zwischen Sackboden 39 und dem unteren Auslassende 31 des Füllrohres 2 sehr klein ist. Nach begonnenem Füllvorgang wird der Sack 11 kontinuierlich abgesenkt, so dass der Abstand zwischen dem unteren Auslassende 31 des Füllrohrs 2 und dem Füllgutpegel 38 sehr klein bleibt. Der Abstand kann dabei einen negativen Wert einnehmen. Das bedeutet, dass sich das Auslassende 31, wie weiter oben bereits beschrieben, unterhalb des Füllgutpegels 38 befindet. Auf diese Weise wird eine Staubentwicklung während des Füllvorganges vermieden. Es ist an dieser Stelle darauf hinzuweisen, dass der Füllvorgang erst erfolgt, nachdem der in der Figur 8 dargestellte Schritt durchgeführt worden ist.

Das Dichtungselement 112 umfasst weiterhin zwei Durchführungen 114, durch die beispielsweise Absaugstutzen in das Innere des Sacks 11 eingebracht werden können. Mit solchen Absaugstutzen lässt sich die beim Füllvorgang eingetragene Luft absaugen und auf diese Weise das Produkt verdichten.

Die Figur 7 zeigt nun, dass die Halter 108 wieder nach außen, in die Richtungen -Z und Z, bewegt werden. Die Wandungen 102 und 103 legen sich dabei von außen teilweise an den Rand des Dichtungselements 112. Der Raum zwischen den Wandungen 102 und 103 und dem Dichtungselement 112 ist dabei jedoch noch nicht vollständig verschlossen.

Um dieses zu erreichen, werden noch Klemmelemente 115 (siehe Figur 8) von außen an das Dichtungselement 112 angestellt, so dass die Wandungen 102 beziehungsweise 103 klemmend zwischen Dichtungselement 112 und Klemmelementen 115 oder auch zwischen zwei Klemmelementen 115 gehalten werden. Im Bereich des Dichtungselements 112 ist also jeweils zwischen diesem und einem Klemmelement eine einzelne Wandung des Sacks geklemmt. Zwischen zwei Klemmelementen 115 sind allerdings beide Wandungen 102 und 103 aufeinander liegend eingeklemmt. Wie der Figur 8 zu entnehmen ist, weisen die Klemmelemente 115 zwei Bereiche auf. Ein erster Bereich drückt gegen das Dichtungselement 112, so dass eine Sackwandung 102 oder 103 eingeklemmt wird. In einem zweiten Bereich drückt ein Klemmelement 115 gegen ein zweites Klemmelement, die zwischen sich die Sackwandungen 102 und 103 einklemmen. Da die Sackwandungen mittels der Halter 108 vorgespannt sind, ergibt sich eine außerordentlich hohe Dichtigkeit des Sackinneren gegenüber dem Sackäußeren. Dies gilt sogar für den Bereich 116 des Sackes, in dem weder ein Klemmelement 115, noch das Dichtungselement 112, noch die Halter 108 angreifen. Aufgrund der Tatsache, dass nicht in allen Bereichen der Sackwandung ein Vorrichtungselement angreifen muss, um eine ausreichende Dichtigkeit hervorzurufen, kann das Format der Säcke, insbesondere deren Breite, auch variiert werden. Die Kontur der Klemmelemente ist dabei an die Kontur des Dichtungselements angepasst, so dass kein freier Zwischenraum verbleibt. Die Halter 108 werden dabei mit einer nach außen gerichteten Kraft beaufschlagt, die jedoch geringer ist als die Kraft, mit der die Wandungen 102 und 103 gemäß der Figur 7 an das Dichtelement 112 angelegt werden. Dieser Sachverhalt wird in der Figur 8 durch im Vergleich zur Figur 7 kürzere Pfeile Z und -Z symbolisiert. Die Halter 108 werden dazu mittels Aktuatoren bewegt, die am Rahmen 5 angeordnet sein können. Solche Aktuatoren können beispielsweise Linearmotoren sein. Insbesondere Pneumatikkolben sind zu diesem Zweck denkbar. Bevorzugt sind dabei dreistufige Pneumatikzylinder, die mit drei verschiedenen Luftdrücken beaufschlagbar sind, so dass diese die Halter 108 und somit die Greifer mit 107 mit drei verschiedenen Kräften in Z bzw. -Z-Richtung beauschlagen können. Die Aktuatoren sind in der Figur 8 mit den Bezugszeichen 117 dargestellt und stützen sich, was nicht dargestellt ist, vorteilhafterweise auf dem Rahmen 5 ab. Das Material des Sacks 11 kann durch die Klemmelemente 115 an das Dichtungselement 112 angepresst werden, ohne dass es durch eine zu große Zugspannung durch die Halter 108 beschädigt wird. Die Kraft, mit der die Halter 108 beaufschlagt werden, ist aber dennoch so groß, dass sich die Bereiche 116 der Wandungen 102 und 103 aneinander legen, ohne dass hier die Klemmelemente 115 eine Kraft ausüben. Auch in solchen Bereichen 116 ist das Innere des Sacks 11 gegen die Umgebung ausreichend abgedichtet.

In der Figur 8 ist noch die Linie L gestrichelt dargestellt, auf welcher die Ecken des Dichtungselements 112 liegen. Ebenso liegt sowohl die Mittelebene zwischen den Greifern 106 und die Mittelebene zwischen den Greifern 107 auf dieser Linie als auch die Richtung der Kraft, die die Aktuatoren 117 auf die Halter 108 und 109 ausüben. Die Linie L ist damit eine Symmetrielinie.

Die Figur 9 zeigt die Ansicht IX - IX aus Figur 7. In dieser Figur 9 ist in ausgezogener Linie das Dichtungselement 112 zu erkennen, bevor es in den Sack eingebracht wird. Nach der Verschiebung in Richtung des Pfeils X befindet sich das Dichtungselement 112 im Inneren des Sacks 11 knapp unterhalb der oberen Kante 117 des Sacks 11. In dieser Position ist das Dichtungselement 112 mit unterbrochenen Linien dargestellt.

Aus der Figur 9 sind zusätzlich die Zielbereiche 118 erkennbar, in welche die Greifer 106 und 107 greifen. In dieser Figur sind nur die vorderen Greifer 106 bzw. 107 erkennbar, die auf die Wandung 103 greifen. Wie aus den Figuren 3 bis 8 ersichtlich ist, fassen die hinteren Greifer 106 und 107 auf die Wandung 102. Die Zielbereiche liegen weit außenseitlich. Bei einem Seitenfaltensack sind diese außenseitlichen Bereiche beispielsweise die Seitenfaltenbereiche. Der Zielbereich 118 ist zudem möglichst nahe an der Sackoberkante 25 angeordnet. Da der Sack 11 nur bis zu einem Bereich befüllt werden kann, der deutlich unterhalb des Zielbereiches 118, in dem die Greifer 106 und 107 angreifen, liegt, ist jegliches Sackmaterial, das nach oben über die Greifer 106 und 107 hinausragt, nutzlos und sollte eingespart werden. In einer einfachen Ausführungsform sind die Ziel bereiche 118 in der rechten bzw. linken oberen Ecke des Sacks 11 angeordnet.

In der Figur 9 sind nochmals die Richtungen -Z und Z eingezeichnet, in die die Kräfte zeigen, mit welchen die Aktuatoren 117 die Haltemittel 108 beaufschlagen. Diese Kraftrichtungen sind von der Hauptsymmetrieachse 120 des Sacks weggerichtet. Die Hauptsymmetrieachse 120 liegt dabei entlang der Längsrichtung des Sacks und in der Regel mittig zwischen den beiden Außenkanten des Sacks 11.

| | **Bezugszeichenliste** |
|---|---|
| 1 | Trichter |
| 2 | Dosierorgan oder Füllrohr |
| 3 | Anschlussstutzen |
| 4 | Transportmittel |
| 5 | Rahmen |
| 6 | Führung |
| 7 | Schnecke |
| 8 | Befüllter Sack |
| 9 | Vorzugrollen |
| 10 | Transportmittel |
| 11 | Leersack |
| 12 | Führung |
| 13 | Bodenschweißung |
| 14 | Kopfnahtschweißung |
| 15 | Schlauchfolienbahn |
| 16 | Sauger |
| 17 | Messer |
| 18 | Transportmittel |
| 19 | Abwickelvorrichtung |
| 20 | Verschluss |
| 21 | Verschlussrohr mit Filter |
| 22 | Filter |
| 23 | Stutzen |
| 24 | Produkt/Schüttgut |
| 25 | Oberer Rand des Sackes |
| 26 | Sensoren |
| 27 | Transportband |
| 28 | Gerichtete Strömung |
| 29 | Vibrationserzeuger |
| 30 | Kontrollwaage |
| 31 | Füllgutaustrittsöffnung |
| 32 | Führung |
| 33 | Gelenk |
| 34 | Sackbodenunterstützung |
| 35 | Doppelpfeil (Bewegung des Rahmens 5 mit dem Sack 8) |
| 36 | |
| 37 | |
| 38 | Füllgutpegel |
| 39 | Sackboden |
| 40 | |
| 41 | Füllgut |
| 60 | Befüllstation |
| 101 | Sack |
| 102 | Wandung des Sacks 11 |
| 103 | Wandung des Sacks 11 |
| 104 | Seitenfalte |
| 105 | Seitenfalte |
| 106 | Greifer |
| 107 | Greifer |
| 108 | Halter |
| 109 | Halter |
| 110 | Sauger |
| 111 | Sauger |
| 112 | Dichtungselement |
| 113 | Einfüllöffnung |
| 114 | Durchführung |
| 115 | Klemmelement |
| 116 | Bereich einer Wandung des Sacks 11 |
| 117 | Aktuator |
| 118 | Zielbereich |
| 119 | |
| 120 | Hauptsymmetrieachse |
| X, -X | Vertikale Bewegungsrichtung |
| Y, -Y | Bewegungsrichtungen in einer horizontalen Richtung |
| Z, -Z | Bewegungsrichtungen in einer horizontalen Richtung, die orthogonal zur Richtung Y, -Y verläuft |

## Patentansprüche

1. Maschine zum Füllen und Verschließen von Säcken, welche zumindest folgende Merkmale aufweist:
- eine Befüllstation (60), in der die Säcke (11) befüllt werden,
- Greifmittel (10, 18) zum Transport des Sackes (8, 11) zwischen Bearbeitungsstationen,
- ein Dosierorgan (2), welches beim Dosiervorgang in den Sack (11) hineingreift,
- Bewegungsmittel zum Herbeiführen einer Relativbewegung zwischen Sack (11) und Dosierorgan (2) in der Befüllstation, um so das Hineingreifen des Dosierorgans (2) in den Sack zu ermöglichen,
- einen Anschlussstutzen (3, 112), welcher zumindest um Teile des Dosierorgans (2) herum greift, zwischen Sackinnenwandung und Dosierorgan (2) positionierbar ist, wobei die Relativposition von Dosierorgan (2) und Anschlussstutzen (3, 112) veränderbar ist,
- zumindest ein Spannmittel (107, 108, 117) zum Ergreifen des Sackes (11) zumindest in einem Zielbereich (118), der zumindest im Bereich seiner Sackseitenwandungen (102, 103) zumindest im oberen Bereich des Sackes liegt,
- welche derart positioniert sind, dass sie den Sack in seiner Solllage in der Befüllstation (60) ergreifen können
**dadurch gekennzeichnet,**
- **dass** die Spannmittel (107, 108, 117) Aktoren (117) umfassen, die zum Spannen des Sackes (8) die Zielbereiche (118) des Sackes von der Hauptsymmetrieachse (120) des Sackes (8) wegziehen,
- **dass** Dichtmittel (115) vorgesehen sind, welche in der Befüllstation (60) von außen an die gespannten Sackwandungen (102, 103) anstellbar sind
- **und** welche derart zum Anschlussstutzen positionierbar sind, dass Dichtmittel und Anschlussstutzen gegeneinander anstellbar sind, so dass die Sackseitenwandungen (102, 103) im Bereich des Anschlussstutzens (112) zwischen Dichtmittel und Anschlussstutzen klemmend haltbar sind.

2. Maschine nach dem vorstehenden Anspruch,
**dadurch gekennzeichnet, dass**
die Dichtmittel (115) derart geformt und dimensioniert sind, dass sie bei ihrer Anstellung lediglich Teilbereiche des Umfanges des Sackes (11) berühren.

3. Maschine nach einem der vorstehenden Ansprüche,
**gekennzeichnet durch**
einen Anschlussstutzen (3,112), der zumindest zwei Durchlässe (13,14) aufweist.

4. Maschine nach dem vorstehenden Anspruch,
**dadurch gekennzeichnet, dass**
durch zumindest einen der Durchlässe (13,14) ein Luftabsaugrohr hindurchgreift.

5. Maschine nach einem der vorstehenden Ansprüche,
**dadurch gekennzeichnet, dass**
der Anschlussstutzen (3,112) eine konkave, trapezförmige oder konvexlinsenartige Form aufweist.

6. Maschine nach einem der vorstehenden Ansprüche,
**dadurch gekennzeichnet, dass**
der Anschlussstutzen (3,112) zumindest eine Ecke aufweist, die auf die Greifmittel (10, 18) zeigt.

7. Maschine nach einem der vorstehenden Ansprüche,
**dadurch gekennzeichnet, dass**
die Aktoren (117) der Spannmittel derart angeordnet und beschaffen sind, dass sie die Zielbereiche (118) des Sackes (11) weitgehend entlang einer Linie (L) von der Hauptsymmetrieachse (120) des Sackes (8) wegziehen, die durch die zumindest eine Ecke des Anschlussstutzens (3, 112) und die Greifmittel (10, 18) hindurch greift.

8. Maschine nach dem vorstehenden Anspruch,
**dadurch gekennzeichnet, dass**
zwei Greifmittel (106, 107) jeweils einer Ecke des Anschlussstutzens (3,112) zugeordnet sind.

9. Maschine nach einem der vorstehenden Ansprüche,
**gekennzeichnet durch**
Mittel (110,111) zum Öffnen des Sackes (11), welche derart positioniert sind, dass sie den Sack öffnen.

10. Verfahren zum Füllen und Verschließen von Säcken, welches zumindest folgende Verfahrensmerkmale aufweist:
- das Befüllen der Säcke (8, 11),
- der Transport des Sackes (8, 11) zwischen unterschiedlichen Bearbeitungsstationen.
- das Hineingreifen eines Dosierorgans (2) durch die Sacköffnung in den Sack (8, 11),
- eine Relativbewegung zwischen Sack (8, 11) und Dosierorgan (2), welche das Hineingreifen des Dosierorgans (2) in den Sack ermöglicht,
eine Relativbewegung zwischen einem Anschlussstutzen (3,112), welcher zumindest um Teile des Dosierorgans (2) herumgreift und zwischen Sackinnenwandung und Dosierorgan (2) positioniert ist, und Dosierorgan (2), wobei der Raum zwischen Dosierorgan (2) und Innenseiten der Sackseitenwandungen (102, 103) durch den Anschlussstutzen (3,112) verschlossen wird,
**dadurch gekennzeichnet,**
- **dass** zumindest Teile der Sackwandungen (102,103) gespannt werden, wenn der Abfüllstutzen (2) in den Sack (11) hinein greift,
- **dass** Dichtmittel (115) in der Befüllstation (60) von außen an die gespannten Sackwandungen (102, 103) angestellt werden
- wobei die Dichtmittel (115) derart zum Anschlussstutzen positioniert werden, dass Dichtmittel und Anschlussstutzen gegeneinander angestellt werden, so dass die Sackseitenwandungen (102, 103) im Bereich des Anschlussstutzens (112) zwischen Dichtmittel und Anschlussstutzen klemmend gehalten wird.

11. Verfahren nach dem vorstehenden Anspruch,
**dadurch gekennzeichnet,**
- **dass** der Sack (11) vor dem Befüllen von Greifmitteln (18) in die Befüllstation (60) hinein transportiert werden, und
- **dass** der Sack (11) nach dem Befüllen von anderen Greifmitteln (10) aus der Befüllstation (60) heraus transportiert wird.

12. Verfahren nach einem der vorstehenden Ansprüche,
**dadurch gekennzeichnet,**
**dass** der Sack in der Befüllstation (60) mit Öffnungsmitteln (110,111) geöffnet wird.

13. Verfahren nach dem vorstehenden Anspruch,
**dadurch gekennzeichnet, dass**
der Anschlussstutren (3,12) in den geöffneten Sack bewegt wird.

14. Verfahren nach einem der vorstehenden Ansprüche,
**dadurch gekennzeichnet, dass**
Luft aus dem Füllmaterial (41) gesaugt wird, während und/oder nachdem dieses in den Sack (11) abgefüllt wird.

## Claims

1. Machine for filling and closing bags, which has at least the following features:
- a filling station (60), in which the bags (11) are filled,
- gripping means (10, 18) for transporting the bag (8, 11) between processing stations,
- a metering element (2), which reaches into the bag (11) during the metering operation,
- moving means for bringing about a relative movement between the bag (11) and the metering element (2) in the filling station, in order thereby to permit the reaching of the metering element (2) into the bag,
- a connection piece (3, 112), which reaches around at least parts of the metering element (2) and can be positioned between the inner wall of the bag and the metering element (2), the relative position of the metering element (2) and the connection piece (3, 112) being variable,
- at least one clamping means (107, 108, 117) for grasping the bag (11), at least in a target region (118), which lies at least in the region of its bag side walls (102, 103) at least in the upper region of the bag,
- which are positioned in such a way that they can grasp the bag in its intended position in the filling station (60),
**characterized**
- **in that** the clamping means (107, 108, 117) comprise actuators (117), which to clamp the bag (8) draw the target regions (118) of the bag away from the main axis of symmetry (120) of the bag (8),
- **in that** sealing means (115) are provided and can be placed against the clamped bag walls (102, 103) from the outside in the filling station (60)
- and can be positioned in relation to the connection piece in such a way that the sealing means and the connection piece can be placed against one another such that the bag side walls (102, 103) can be held in a clamping manner in the region of the connection piece (112) between the sealing means and the connection piece.

2. Machine according to the preceding claim, **characterized in that** the sealing means (115) are formed and dimensioned in such a way that, when they are placed in position, they only contact partial regions of the periphery of the bag (11).

3. Machine according to one of the preceding claims, **characterized by** a connection piece (3, 112), which has at least two passages (13, 14).

4. Machine according to the preceding claim, **characterized in that** an air extraction tube reaches through at least one of the passages (13, 14).

5. Machine according to one of the preceding claims, **characterized in that** the connection piece (3, 112) has a concave, trapezoidal or convex-lenticular form.

6. Machine according to one of the preceding claims, **characterized in that** the connection piece (3, 112) has at least one corner which points towards the gripping means (10, 18).

7. Machine according to one of the preceding claims, **characterized in that** the actuators (117) of the clamping means are arranged and designed in such a way that they draw the target regions (118) of the bag (11) away from the main axis of symmetry (120) of the bag (8) largely along a line (L) which passes through the at least one corner of the connection piece (3, 112) and through the gripping means (10, 18).

8. Machine according to the preceding claim, **characterized in that** two gripping means (106, 107) are respectively assigned to a corner of the connection piece (3, 112).

9. Machine according to one of the preceding claims, **characterized by** means (110, 111) for opening the bag (11), which are positioned in such a way that they open the bag.

10. Method for filling and closing bags, which has at least the following method features:
- the filling of the bags (8, 11),
- the transporting of the bag (8, 11) between different processing stations,
- the reaching of a metering element (2) through the bag opening into the bag (8, 11),
- a relative movement between the bag (8, 11) and the metering element (2) that permits the reaching of the metering element (2) into the bag,
- a relative movement between a connection piece (3, 112), which reaches around at least parts of the metering element (2) and is positioned between the inner wall of the bag and the metering element (2), and the metering element (2), the space between the metering element (2) and the inner sides of the bag side walls (102, 103) being closed by the connection piece (3, 112),
**characterized**
- **in that** at least parts of the bag walls (102, 103) are clamped when the filling nozzle (2) reaches into the bag (11),
- **in that** sealing means (115) are placed against the clamped bag walls (102, 103) from the outside in the filling station (60),
- the sealing means (115) being positioned in relation to the connection piece in such a way that the sealing means and the connection piece are placed against one another such that the bag side walls (102, 103) are held in a clamping manner in the region of the connection piece (112) between the sealing means and the connection piece.

11. Method according to the preceding claim, **characterized in that**, before filling, the bag (11) is transported into the filling station (60) by gripping means (18), and **in that**, after filling, the bag (11) is transported out of the filling station (60) by other gripping means (10).

12. Method according to one of the preceding claims, **characterized in that** the bag is opened in the filling station (60) by opening means (110, 111).

13. Method according to the preceding claim, **characterized in that** the connection piece (3, 12) is moved into the opened bag.

14. Method according to one of the preceding claims, **characterized in that** air is sucked out of the filling material (41) during and/or after the bag (11) is filled with said material.

## Revendications

1. Machine de remplissage et de fermeture de sacs, qui présente au moins les caractéristiques suivantes:
- une station de remplissage (60) dans laquelle les sacs (100) sont remplis,
- des moyens de préhension (10, 18) pour le transport du sac (8, 11) entre des stations de traitement,
- un organe de dosage (2) qui, lors de l'opération de dosage, s'engage dans le sac (11),
- des moyens de déplacement pour provoquer un mouvement relatif entre le sac (11) et l'organe de dosage (2) dans la station de remplissage pour permettre ainsi l'engagement de l'organe de dosage (2) dans le sac,
- une tubulure de raccordement (3, 112) qui entoure au moins des parties de l'organe de dosage (2), peut être positionnée entre la paroi intérieure du sac et l'organe de dosage (2), où la position relative de l'organe de dosage (2) et de la tubulure de raccordement (3, 112) est modifiable,
- au moins un moyen tendeur (107, 108, 117) pour la préhension du sac (11) au moins dans une zone cible (118) qui se situe au moins dans la zone de ses parois latérales de sac (102, 103), au moins dans la zone supérieure du sac,
- qui sont positionnés de façon à pouvoir saisir le sac dans sa position de consigne dans la station de remplissage (60), **caractérisée**
**en ce que** les moyens tendeurs (107, 108, 117) comprennent des acteurs (117) qui, pour tendre le sac (8), tirent les zones cibles (118) du sac au loin de l'axe de symétrie principale (120) du sac (8),
- **en ce que** des moyens d'étanchéité (115) sont prévus qui sont applicables dans la station de remplissage (60) depuis l'extérieur aux parois de sac tendues (102, 103)
- et qui peuvent être positionnés de telle sorte relativement à la tubulure de raccordement que les moyens d'étanchéité et la tubulure de raccordement peuvent être appliqués les uns aux autres de sorte que les parois latérales de sac (102, 103), dans la zone de la tubulure de raccordement (112), peuvent être retenues avec serrage entre les moyens d'étanchéité et la tubulure de raccordement.

2. Machine selon la revendication précédente, **caractérisée en ce que** les moyens d'étanchéité (115) sont formés et dimensionnés de façon que lors de leur application, ils touchent uniquement des zones partielles du pourtour du sac (11).

3. Machine selon l'une des revendications précédentes, **caractérisée par** une tubulure de raccordement (3, 112) qui présente au moins deux passages traversants (13, 14).

4. Machine selon la revendication précédente, **caractérisée en ce qu'**un tube d'aspiration d'air passe à travers au moins un des passages traversants (13, 14).

5. Machine selon l'une des revendications précédentes, **caractérisée en ce que** la tubulure de raccordement (3, 112) présente une forme concave, une forme de trapèze ou de lentille convexe.

6. Machine selon l'une des revendications précédentes, **caractérisée en ce que** la tubulure de raccordement (3, 112) présente au moins un coin qui pointe vers les moyens de préhension (10, 18).

7. Machine selon l'une des revendications précédentes, **caractérisée en ce que** les acteurs (117) des moyens tendeurs sont disposés et configurés de façon qu'ils tirent les zones cibles (118) du sac (11) dans une grande mesure le long d'une ligne (L) au loin de l'axe de symétrie principale (120) du sac (8) qui passe à travers au moins un coin précité de la tubulure de raccordement (3, 112) et les moyens de préhension (10, 18).

8. Machine selon la revendication précédente, **caractérisée en ce que** deux moyens de préhension (106, 107) sont associés respectivement à un coin de la tubulure de raccordement (3, 112).

9. Machine selon l'une des revendications précédentes, **caractérisée par** des moyens (110, 111) pour l'ouverture du sac (11), qui sont positionnés de façon à ouvrir le sac.

10. Procédé de remplissage et de fermeture de sacs, qui présente au moins les caractéristiques de procédé suivantes:
- le remplissage des sacs (8, 11),
- le transport du sac (8, 11) entre des stations de traitement différentes,
- l'engagement d'un organe de dosage (2) à travers l'ouverture de sac dans le sac (8, 11),
- un déplacement relatif entre le sac (8, 11) et l'organe de dosage (2) qui permet l'engagement de l'organe de dosage (2) dans le sac,
un déplacement relatif entre une tubulure de raccordement (3, 112) qui entoure au moins des parties de l'organe de dosage (2) et qui est positionnée entre la paroi intérieure de sac et l'organe de dosage (2), et l'organe de dosage (2), où l'espace entre l'organe de dosage (2) et les côtés intérieurs des parois latérales de sac (102, 103) est fermé par la tubulure de raccordement (3, 112),
**caractérisé**
- **en ce qu**'au moins des parties des parois de sac (102, 103) sont tendues, lorsque la tubulure de remplissage (2) s'engage dans le sac (11),
- en ce que des moyens d'étanchéité (115) sont appliqués dans la station de remplissage (60) depuis l'extérieur aux parois de sac tendues (102, 103),
- où les moyens d'étanchéité (115) sont positionnés de telle sorte relativement à la tubulure de raccordement que les moyens d'étanchéité et la tubulure de raccordement sont appliqués les uns contre les autres de sorte que les parois latérales de sac (102, 103) sont retenues avec serrage dans la zone de la tubulure de raccordement (112) entre les moyens d'étanchéité et la tubulure de raccordement.

11. Procédé selon la revendication précédente, **caractérisé**
- **en ce que** le sac (11), avant le remplissage, est transporté par des moyens de préhension (18) dans la station de remplissage (60), et
- **en ce que** le sac (11), après le remplissage, est transporté par d'autres moyens de préhension (10) hors de la station de remplissage (60).

12. Procédé selon l'une des revendications précédentes, **caractérisé en ce que** le sac est ouvert dans la station de remplissage (60) par des moyens d'ouverture (110, 111).

13. Procédé selon la revendication précédente, **caractérisé en ce que** la tubulure de raccordement (3, 12) est déplacée dans le sac ouvert.

14. Procédé selon l'une des revendications précédentes, **caractérisé en ce que** de l'air est aspiré du matériau de remplissage (41) pendant et/ou après que celui-ci a été introduit dans le sac (11).
